# EUROPÄISCHE PATENTSCHRIFT

(11) **EP 0 837 206 B1**
(45) Veröffentlichungstag und Bekanntmachung des Hinweises auf die Patenterteilung: **03.04.2002**
(21) Anmeldenummer: 97115657.5
(22) Anmeldetag: 10.09.1997
(51) Int. Cl.: E05D 7/00, E05D 7/04

(54) **Türscharnier zur schwenkbaren Lagerung eines Türflügels an einem Türrahmen**
Door hinge for swingingly supporting a door leaf from a door frame
Charnière de porte pour le support pivotant d'un vantail de porte sur un cadre de porte

(30) Priorität: 16.10.1996 DE 19642637
(43) Veröffentlichungstag der Anmeldung: 22.04.1998
(73) Patentinhaber: Simonswerk GmbH, D-33378 Rheda-Wiedenbrück (DE)
(72) Erfinder: Jahnke, Wolfgang, 59329 Wadersloh (DE)
(74) Vertreter: Spalthoff, Adolf, Dipl.-Ing.

(56) Entgegenhaltungen:
- AU-A- 2 153 770
- DE-U- 9 013 378

## Beschreibung

Die Erfindung bezieht sich auf ein Türscharnier zur schwenkbaren Lagerung eines Türflügels an einem Türrahmen nach dem Oberbegriff des Patentanspruchs 1.

Aus der AU 2 153 770 A ist ein Türscharnier bekannt, bei dem das rahmenseitige Aufnahmelager in geeigneter Weise fest am Rahmen der Tür befestigt ist; das flügelseitige Türband ist am in bezug auf den Rahmen schwenkbaren Türflügel der Tür fest angebracht. Der rahmenseitige Schwenkstift bildet im Zusammenwirken mit der flügelseitigen Gelenkhülse ein Schwenklager aus, um das herum der Türflügel zum Öffnen und Schließen der Tür in bezug auf den Türrahmen schwenkbar ist. Bei der Montage bzw. bei dem Einbau von Türen ist es häufig erforderlich, die Position der Türflügelebene in bezug auf den Türrahmen zu verändern bzw. einzustellen. Der Türflügel muß demgemäß in Dickenrichtung des Türflügels bzw. senkrecht zur Öffnungsfläche des Türrahmens versetzbar sein.

Durch die doppelt exzentrische Ausgestaltung der das eigentliche Schwenklager des Türscharniers ausbildenden rahmen- und flügelseitigen Gelenkglieder, nämlich des rahmenseitigen Schwenkstifts und der flügelseitigen Gelenkhülse, ist es durch eine Relativdrehung eines der Gelenkglieder in bezug auf das andere und Fixierung der beiden Gelenkglieder in der eingestellten relativen Positionierung zueinander möglich, die Türflügelebene in bezug auf die Tiefenrichtung des Türrahmens zu verstellen. Hierzu ist es ausreichend, den rahmenseitigen Schwenkstift oder die flügelseitige Gelenkhülse unter gleichzeitiger Festsetzung der flügelseitigen Gelenkhülse bzw. des rahmenseitigen Schwenkstifts zu drehen 'und beide in der neu eingestellten relativen Positionierung zueinander zu fixieren. Hierdurch kann durch einfache Handgriffe in kurzer Zeit die Türflügelebene praktisch stufenlos in Dickenrichtung des Türrahmens verstellt werden.

Der Erfindung liegt die Aufgabe zugrunde, das erfindungsgemäße Türscharnier derart weiterzubilden, daß es mit möglichst geringen Abmessungen verwirklicht werden kann.

Diese Aufgabe wird erfindungsgemäß durch die Merkmale im kennzeichnenden Teil des Patentanspruchs 1 gelöst.

Eine weitere Reduzierung der Abmessungen ergibt sich gemäß Patentanspruch 2, wodurch bei dem erfindungsgemäßen Türscharnier Außenabmessungen erreicht werden können, die sich kaum von den entsprechenden Abmessungen üblicher Türscharniere unterscheiden.

Dies gilt insbesondere für eine Ausführungsform der Erfindung gemäß Patentanspruch 3. Es ist dann möglich, das erfindungsgemäße Türscharnier so auszulegen, daß die zu erwartende Position der Türflügels in bezug auf den Türrahmen in Tiefenrichtung des Türrahmens derjenigen Position des exzentrischen Abschnitts des Schwenkstifts in der Aufnahmeöffnung der türbandseitigen Gelenkhülse entspricht, bei der der größte Außendurchmesser des abgeflacht kreisförmigen Umrisses des exzentrischen Abschnitts des Gelenkstifts mit dem kleinsten Innendurchmesser des abgeflacht kreisförmigen Umrisses der gelenkhülsenseitigen Aufnahmeöffnung fluchtet. Bei der Montage des Türflügels am Türrahmen können dann etwaige Abweichungen in Tiefenrichtung des Türrahmens durch Verstellung bzw. Relatiwerdrehung des exzentrischen Abschnitts des Gelenkstifts innerhalb der gelenkhülsenseitigen Aufnahmeöffnung erfolgen.

Die abgeflachte Ausgestaltung sowohl des äußeren Umrisses des exzentrischen Abschnitts des Schwenkstifts als auch des inneren Umrisses der gelenkhülsenseitigen Aufnahmeöffnung läßt sich gemäß Patentanspruch 4 dadurch erreichen, daß der exzentrische Abschnitt des Schwenkstifts und die Innenwandung der gelenkhülsenseitigen Aufnahmeöffnung Radialvorsprünge und -ausnehmungen aufweisen; diese Ausgestaltung hat außerdem den Vorteil, daß bestimmten Stellungen des exzentrischen Abschnitts des Schwenkstifts innerhalb der gelenkhülsenseitigen Aufnahmeöffnung die schwenkstiftseitigen Radialvorsprünge und -ausnehmungen in Anlage an die gelenkhülsenseitigen Radialausnehmungen bzw. -vorsprünge bringbar sind, so daß sich schon hierdurch eine Fixierung der Position des exzentrischen Abschnitts des Schwenkstifts innerhalb der gelenkhülsenseitigen Aufnahmeöffnung ergibt.

Um in praktisch jeder beliebigen Drehposition des exzentrischen Abschnitts des Schwenkstifts innerhalb der gelenkhülsenseitigen Aufnahmeöffnung eine Fixierung in einfacher Weise zu ermöglichen, ist die Weiterbildung gemäß Patentanspruch 5 vorteilhaft.

Bei der Ausgestaltung gemäß Patentanspruch 6 ist je nach Abmessungen der einzelnen Zähne der federseitigen Außenverzahnung bzw. der aufnahmeöffnungsseitigen Innenverzahnung eine beliebige Position des exzentrischen Abschnitts des Schwenkstifts in der gelenkhülsenseitigen Aufnahmeöffnung fixierbar.

Bei der vorteilhaften Weiterbildung gemäß Patentanspruch 7 kann der Aufwand zur Veränderung der Position des exzentrischen Abschnitts des Schwenkstifts in bezug auf die gelenkhülsenseitige Aufnahmeöffnung gering gehalten werden. Durch die Herstellung des Eingriffs zwischen einem geeigneten Drehwerkzeug und der Innenkantöffnung der Feder sowie der Innenkantöffnung des exzentrischen Abschnitts des Schwenkstifts läßt sich einerseits der Eingriff zwischen der Feder und der gelenkhülsenseitigen Aufnahmeöffnung aufheben, wobei andererseits durch einfaches Drehen des mit den beiden Innenkantöffnungen in Eingriff befindlichen Drehwerkzeugs die Drehposition des exzentrischen Abschnitts des Schwenkstifts innerhalb der gelenkhülsenseitigen Aufnahmeöffnung veränderbar ist. Wird das Drehwerkzeug aus den beiden Innenkantöffnungen herausgezogen, gerät die Feder bzw. deren Außenverzahnung aufgrund der auf die Feder wirkenden Rückstellkräfte sofort wieder in eine Eingriffsstellung mit der gelenkhülsenseitigen Aufnahmeöffnung bzw. deren Innenverzahnung, so daß der exzentrische Abschnitt des Schwenkstifts automatisch in seiner neu eingestellten Position innerhalb der gelenkhülsenseitigen Aufnahmeöffnung fixiert ist.

Zur Erleichterung der Herstellung des Eingriffs zwischen dem Drehwerkzeug und der Innenkantöffnung im oberen Ende des exzentrischen Abschnitts des Schwenkstifts ist die Weiterbildung gemäß Patentanspruch 8 vorteilhaft. Wenn dann das Drehwerkzeug tiefer in die Innenkantöffnung des exzentrischen Abschnitts des Schwenkstifts eindringt, wird die Feder bzw. deren Außenverzahnung außer Eingriff mit der Innenverzahnung der gelenkhülsenseitigen Aufnahmeöffnung verstellt.

Bei einer Verstellung der relativen Drehposition des exzentrischen Abschnitts des Schwenkstifts ergibt sich in geringfügigem Ausmaß auch eine Seitenverstellung des Türflügels in Breitenrichtung des Türrahmens bzw. in Horizontalrichtung der Türflügelebene. Das Ausmaß dieser Seitenverstellung ist bei der konstruktiven Auslegung des exzentrischen Abschnitts des Schwenkstifts und der gelenkhülsenseitigen Aufnahmeöffnung, in der der exzentrische Abschnitt des Schwenkstifts seinerseits exzentrisch sitzt, berücksichtigbar. Um diese Seitenverstellung, die sich bei einer Verstellung der Türflügelebene in Tiefenrichtung des Türrahmens mittels des erfindungsgemäßen Türscharniers zwangsläufig ergibt, schnell ausgleichen zu können, ist eine Ausgestaltung des am Türflügel zu befestigenden Türbands gemäß Patentanspruch 9 vorteilhaft. Die aufgrund der Versetzung der Türflügelebene in Tiefenrichtung des Türrahmens auftretende Seitenverstellung des Türflügels in Horizontalrichtung der Türflügelebene kann dann durch Drehung der Stellschraubenanordnung in der einen oder anderen Richtung ohne großen Aufwand ausgeglichen werden.

Im folgenden wird die Erfindung an Hand einer Ausführungsform unter Bezugnahme auf die Zeichnung näher erläutert.

Es zeigen:
- Figur 1: in perspektivischer Darstellung eine Ausführungsform des erfindungsgemäßen Türscharniers;
- Figur 2: in perspektivischer Darstellung einen Schwenkstift mit einem exzentrischen Abschnitt, der ein wesentlicher Bestandteil des in Figur 1 dargestellten erfindungsgemäßen Türscharniers ist;
- Figur 3: in perspektivischer Darstellung den Schwenkstift mit exzentrischem Abschnitt sowie eine in einer Gelenkhülse exzentrisch ausgebildete Aufnahmeöffnung für den exzentrischen Abschnitt des Schwenkstifts;
- Figur 4: in perspektivischer Draufsicht den in der Aufnahmeöffnung befindlichen exzentrischen Abschnitt des Schwenkstifts; und
- Figuren 5 bis 7: unterschiedliche Drehpositionen des exzentrischen Abschnitts des Schwenkstifts innerhalb der gelenkhülsenseitigen Aufnahmeöffnung.

Ein an Hand der Figuren 1 bis 7 dargestelltes erfindungsgemäßes Türscharnier 1 dient dazu, einen in den Figuren nicht dargestellten Türflügel schwenkbar an einem in den Figuren ebenfalls nicht dargestellten Türrahmen zu lagern.

Das Türscharnier 1 hat ein am Türrahmen fest anbringbares Aufnahmelager 2, welches einen sich in Vertikalrichtung erstreckenden Schwenkstift 3 aufweist.

Der aufnahmelagerseitige Schwenkstift 3 bildet im Zusammenwirken mit einer einen Bestandteil eines Türbands 4 bildenden Gelenkhülse 5 das Schwenklager aus, um das herum der in den Figuren nicht dargestellte und fest mit dem Türband 4 verbundene Türflügel in bezug auf den Türrahmen schwenkbar ist.

Wie am besten aus den Figuren 2 und 3 ersichtlich ist, hat der Schwenkstift 3 einen sich in seiner Vertikalrichtung und damit parallel zur Schwenkachse erstreckenden exzentrischen Abschnitt 6. Der Querschnitt bzw. der Umriß des exzentrischen Abschnitts 6 ist abgeflacht ausgebildet. An seinem Außenumfang weist der exzentrische Abschnitt Radialvorsprünge 7 und Radialausnehmungen 8 auf, die an den abgeflachten Abschnitten des Umrisses des exzentrischen Abschnitts 6 angeordnet sind.

In seiner in den Figuren oberen Stirnfläche hat der exzentrische Abschnitt 6 des Schwenkstifts 3 eine Innenkantöffnung 9, mit der ein in den Figuren nicht dargestelltes Drehwerkzeug in Eingriff bringbar ist.

Am oberen Endabschnitt bzw. auf der oberen Stirnfläche des exzentrischen Abschnitts 6 des Schwenkstifts 3 ist eine Feder 10 gelagert, welche mittels elastischer Rückstellkräfte in ihre in Figur 2 dargestellte Eingriffsposition vorgespannt ist, in der ein als Außenverzahnung 11 ausgebildeter Eingriffsabschnitt der Feder 10 in Radialrichtung über den Umriß des exzentrischen Abschnitts 6 des Schwenkstifts 3 vorsteht.

Die Feder weist an ihrem auf der oberen Stirnfläche des exzentrischen Abschnitts 6 des Schwenkstifts 3 gleitenden Wandabschnitt 12 eine Innenkantöffnung 13 auf, deren Abmessungen denjenigen der Innenkantöffnung 9 in der oberen Stirnseite des exzentrischen Abschnitts 6 des Schwenkstifts entsprechen.

Wenn das bereits erwähnte Drehwerkzeug in Eingriff mit der Innenkantöffnung 13 der Feder 10 gebracht und in Richtung auf die Innenkantöffnung 9 in der oberen Stirnfläche des exzentrischen Abschnitts 6 des Schwenkstifts bewegt wird, wird die Feder 10 gegen ihre elastischen Rückstellkräfte aus ihrer Eingriffsstellung bewegt, wobei nach Ende dieser Bewegung die federseitige Innenkantöffnung 13 mit der schwenkstiftseitigen Innenkantöffnung 9 fluchtet und das Drehwerkzeug in die schwenkstiftseitige Innenkantöffnung 9 eindringen kann.

In Figur 3 ist eine Ausgestaltung der Feder 10 dargestellt, bei der die Innenflächen 14 der Innenkantöffnung 13 so geneigt bzw. schräg ausgestaltet sind, daß das Drehwerkzeug bei seiner Einführung in die federseitige Innenkantöffnung 13 automatisch mit der Innenkantöffnung 9 in der oberen Stirnfläche des exzentrischen Abschnitts 6 des Schwenkstifts 3 gerät. Wenn dann das Drehwerkzeug tiefer in die schwenkstiftseitige Innenkantöffnung 9 eindringt, wird die Feder 10 aus ihrer Eingriffsstellung, in der ihre Außenverzahnung 11 über den Umriß des exzentrischen Abschnitts 6 vorsteht, zurückgestellt.

Zur Aufnahme des exzentrischen Abschnitts 6 des Schwenkstifts 3 weist die türbandseitige Gelenkhülse 5 eine Aufnahmeöffnung 15 auf, die ihrerseits exzentrisch in bezug auf die Gelenkhülse 5 angeordnet und hinsichtlich ihres Umrisses abgeflacht ausgestaltet ist. Der Umriß der Aufnahmeöffnung 15 ist in der Weise abgeflacht ausgestaltet, daß sein kleinster Innendurchmesser dem größten Außendurchmesser des ebenfalls abgeflacht ausgestalteten exzentrischen Abschnitts 6 des Schwenkstifts 3 entspricht, wie am besten aus den Figuren 4 und 6 hervorgeht.

In ihren abgeflachten Umfangsbereichen weist die Aufnahmeöffnung 15 Radialausnehmungen 16 und Radialvorsprünge 17 auf, mit denen die Radialvorsprünge 7 bzw. die Radialausnehmungen 8 auf dem Außenumfang des exzentrischen Abschnitts 6 des Schwenkstifts 3 in Anlage bringbar sind. Bereits hierdurch kann eine vergleichsweise stabile Positionierung des exzentrischen Abschnitts 6 innerhalb der Aufnahmeöffnung 15 erreicht werden.

Des weiteren hat die gelenkhülsenseitige Aufnahmeöffnung 15 auf ihrer Innenwandung einen als Innenverzahnung 18 ausgestalteten Eingriffsabschnitt, der dem als Außenverzahnung 11 ausgebildeten Eingriffsabschnitt der Feder 10 zugeordnet ist. Die Innenverzahnung 18 ist so am Innenumfang der Aufnahmeöffnung 15 angeordnet, daß sie mit der Außenverzahnung 11 jedenfalls dann vollständig in Eingriff ist, wenn der exzentrische Abschnitt 6 des Schwenkstifts 3 in bezug auf die gelenkhülsenseitige Aufnahmeöffnung 15 Positionen nahe der in den Figuren 4 und 6 dargestellten Mittelstellung einnimmt.

Diese Mittelstellung des exzentrischen Abschnitts 6 des Schwenkstifts 3 in der Aufnahmeöffnung 15 der Gelenkhülse 5 entspricht der im Normalfall zu erwartenden Einbauposition des Türflügels innerhalb des Türrahmens.

Das Türband 4 des erfindungsgemäßen Türscharniers 1 weist in der in Figur 1 dargestellten Ausführungsform ein mit dem Türflügel fest verbindbares flügelseitiges Halteteil 19 und ein die Gelenkhülse 5 aufweisendes gelenkseitiges Flügelteil 20 auf. Das Halteteil 19 und das Flügelteil 20 sind in einer zur Horizontalrichtung der Türflügelebene parallelen Richtung verstellbar, wobei zur Verstellung des Flügelteils 20 in bezug auf den Türflügel bzw. in bezug auf das Halteteil 19 eine Stellschraubenanordnung 21 dient, die aus einer verdrehbar und axialfest am flügelseitigen Halteteil ausgebildeten Stellschraube 22 und einem an einem am gelenkseitigen Flügelteil ausgebildeten Gewindeblock 23 besteht, mit dessen Innengewinde die Stellschraube 22 in Eingriff ist, so daß durch Drehen der Stellschraube 22 eine Verschiebung des Flügelteils 20 bezüglich des Halteteil 19 in Horizontalrichtung der Türflügelebene erreichbar ist.

Bei der in den Figuren 4 und 6 dargestellten Mittelstellung ist der exzentrische Abschnitt 6 des Schwenkstifts 3 so innerhalb der gelenkhülsenseitigen Aufnahmeöffnung 15 positioniert, daß sein größter Außendurchmesser mit dem kleinsten Innendurchmesser der gelenkhülsenseitigen Aufnahmeöffnung 15 fluchtet. Wenn die derart vorgegebene Position des Türflügels innerhalb des Türrahmens in Tiefenrichtung des Türrahmens in den Türrahmen hinein versetzt werden soll, wird in der bereits beschriebenen Weise das Drehwerkzeug in Eingriff mit der Innenkantöffnung 13 der Feder 10 und der Innenkantöffnung 9 in der oberen Stirnfläche des exzentrischen Abschnitts 6 des Schwenkstifts 3 gebracht. Wenn der Eingriff zwischen dem Drehwerkzeug und der Innenkantöffnung 9 in der oberen Stirnseite des exzentrischen Abschnitts 6 des Schwenkstifts hergestellt ist, ist der Eingriff zwischen der federseitigen Außenverzahnung 11 und der aufnahmeöffnungsseitigen Innenverzahnung 18 aufgehoben, so daß der exzentrische Abschnitt 6 des Schwenkstifts 3 innerhalb der gelenkhülsenseitigen Aufnahmeöffnung 15 verdrehbar ist. Durch eine Drehung entgegengesetzt zum Uhrzeigersinn gerät der exzentrische Abschnitt 6 des Schwenkstifts 3 in die in Figur 5 dargestellte Position, in der die Türflügelebene um den Abstand A in den Türrahmen hinein versetzt ist. Das Drehwerkzeug wird aus den Innenkantöffnungen 9,13 herausgezogen, so daß die federseitige Außenverzahnung 11 wieder mit der aufnahmeöffnungsseitigen Innenverzahnung 18 in Eingriff gerät. Der exzentrische Abschnitt 6 des Schwenkstifts 3 ist nunmehr in der in Figur 5 dargestellten Drehstellung innerhalb der gelenk-hülsenseitigen Aufnahmeöffnung 15 fixiert.

In die in Figur 7 dargestellte Position, in der die Türflügelebene um den Abstand B aus der in Figur 6 dargestellten Mittelstellung aus dem Türrahmen heraus versetzt ist, gerät der exzentrische Abschnitt 6 des Schwenkstifts 3 durch eine wie vorstehend durchgeführte Drehung des Schwenkstifts bzw. dessen exzentrischen Abschnitts 6 innerhalb der Aufnahmeöffnung 15 der Gelenkhülse 5, wobei die Drehung statt im Gegen- im Uhrzeigersinn erfolgt.

## Patentansprüche

1. Türscharnier (1) zur schwenkbaren Lagerung eines Türflügels an einem Türrahmen, mit einem rahmenseitigen Aufnahmelager (2), das einen rahmenseitigen Schwenkstift (3) aufweist, und einem flügelseitigen Türband (4), das eine flügelseitige Gelenkhülse (5) aufweist, wobei der rahmenseitige Schwenkstift (3) einen exzentrischen Abschnitt (6) aufweist, der seinerseits exzentrisch in der flügelseitigen Gelenkhülse (5) sitzt, **dadurch gekennzeichnet, daß** der exzentrische Abschnitt (6) des Schwenkstifts (3) einen abgeflacht kreisförmigen Umriß aufweist.

2. Türscharnier nach Anspruch 1, bei dem die exzentrisch in der Gelenkhülse (5) ausgebildete Aufnahmeöffnung (15) für den exzentrischen Abschnitt (6) des Schwenkstifts (3) einen abgeflacht kreisförmigen Umriß aufweist.

3. Türscharnier nach Anspruch 2, bei dem der größte Außendurchmesser des abgeflacht kreisförmigen Umrisses des exzentrischen Abschnitts (6) des Schwenkstifts (3) dem kleinsten Innendurchmesser des abgeflacht kreisförmigen Umrisses der gelenkhülsenseitigen Aufnahmeöffnung (15) entspricht.

4. Türscharnier nach einem der Ansprüche 1 bis 3, bei dem der exzentrische Abschnitt (6) des Schwenkstifts (3) Radialvorsprünge (7) und -ausnehmungen (8) aufweist, die mit Radialausnehmungen (16) bzw. -vorsprüngen (17) der gelenkhülsenseitigen Aufnahmeöffnung (15) in Anlage bringbar sind.

5. Türscharnier nach einem der Ansprüche 1 bis 4, bei dem am exzentrischen Abschnitt (6) des Schwenkstifts (3) eine Feder (10) mit einem Eingriffsabschnitt (11) angelenkt ist, der in Richtung auf seine Eingriffsstellung mit einem in der Aufnahmeöffnung (15) ausgebildeten Eingriffsabschnitt (18) vorgespannt ist.

6. Türscharnier nach Anspruch 5, bei dem der federseitige Eingriffsabschnitt als Außenverzahnung (11) und der aufnahmeöffnungsseitige Eingriffsabschnitt als Innenverzahnung (18) ausgebildet sind.

7. Türscharnier nach Anspruch 5 oder 6, bei dem die Feder (10) am oberen Ende des exzentrischen Abschnitts (6) des Schwenkstifts angeordnet ist und eine Innenkantöffnung (13) aufweist, die zur Drehung des Schwenkstifts (3) gegen die Vorspannkraft der Feder (10) in Fluchtung mit einer im oberen Ende des exzentrischen Abschnitts (6) des Schwenkstifts (3) ausgebildeten Innenkantöffnung (9) bringbar ist.

8. Türscharnier nach Anspruch 7, bei dem die federseitige Innenkantöffnung (13) geneigte Innenflächen (14) aufweist, so daß ein Drehwerkzeug durch diese geneigten Innenflächen (14) in Eingriff mit der Innenkantöffnung (9) des exzentrischen Abschnitts (6) des Schwenkstifts (3) geführt wird.

9. Türscharnier nach einem der Ansprüche 1 bis 8, bei dem das Türband (4) ein flügelseitiges Halteteil (19) zur Befestigung des Türbands (4) am Türflügel und ein gelenkgliedseitiges Flügelteil (20) aufweist, die mittels einer Stellschraubenanordnung (21) in Horizontalrichtung der Türflügelebene stufenlos zueinander verschiebbar sind.

## Claims

1. Door hinge (1) for pivotally mounting a door leaf on a door frame, comprising a frame-side receiving bearing (2) having a frame-side pivot pin (3), and a leaf-side hinge plate (4) having a leaf-side knuckle (5), the frame-side pivot pin (3) having an eccentric portion (6) which for its part is seated eccentrically in the leaf-side knuckle (5), **characterised in that** the eccentric portion (6) of the pivot pin (3) has a flattened circular outline.

2. Door hinge according to claim 1, wherein the receiving opening (15) formed eccentrically in the knuckle (5) for the eccentric portion (6) of the pivot pin (3) has a flattened circular outline.

3. Door hinge according to claim 2, wherein the largest external diameter of the flattened circular outline of the eccentric portion (6) of the pivot pin (3) corresponds to the smallest internal diameter of the flattened circular outline of the knuckle-side receiving opening (15).

4. Door hinge according to any one of claims 1 to 3, wherein the eccentric portion (6) of the pivot pin (3) has radial projections (7) and radial recesses (8) which can be brought into contact with radial recesses (16) and radial projections (17), respectively, of the knuckle-side receiving opening (15).

5. Door hinge according to any one of claims 1 to 4, wherein a spring (10) having an engagement portion (11) is articulated to the eccentric portion (6) of the pivot pin (3), which engagement portion (11) is biased in the direction towards its position of engagement with an engagement portion (18) formed in the receiving opening (15).

6. Door hinge according to claim 5, wherein the engagement portion of the spring is constructed as an external set of teeth (11) and the engagement portion of the receiving opening is constructed as an internal set of teeth (18).

7. Door hinge according to claim 5 or 6, wherein the spring (10) is arranged at the upper end of the eccentric portion (6) of the pivot pin and has an internally polygonal opening (13) which, in order for the pivot pin (3) to be turned, can be brought into alignment with an internally polygonal opening (9) formed in the upper end of the eccentric portion (6) of the pivot pin (3), against the biasing force of the spring (10).

8. Door hinge according to claim 7, wherein the spring-side internally polygonal opening (13) has inclined inside faces (14), so that a turning tool is guided by those inclined inside faces (14) into engagement with the internally polygonal opening (9) of the eccentric portion (6) of the pivot pin (3).

9. Door hinge according to any one of claims 1 to 8, wherein the hinge plate (4) has a leaf-side holding part (19) for fastening the hinge plate (4) to the door leaf, and a knuckle-side leaf part (20), which parts are movable relative to each other in the horizontal direction of the plane of the door leaf in an infinitely variable manner by means of an adjusting screw arrangement (21).

## Revendications

1. Charnière de porte (1) pour le montage pivotant d'un vantail de porte sur un cadre de porte, avec une partie fixe réceptrice (2) côté cadre, qui comporte un axe de pivotement (3) côté cadre, et une partie mobile (4) côté vantail, qui comporte une partie en forme de manchon (5) côté vantail de porte, l'axe de pivotement (3) côté cadre comportant une portion (6) excentrée qui, de son côté, est montée de manière décentrée dans la partie en forme de manchon (5) côté vantail de porte, **caractérisée en ce que** la portion (6) excentrée de l'axe de pivotement (3) présente un contour circulaire aplati.

2. Charnière de porte selon la revendication 1, dans laquelle le trou de réception (15) aménagé dans la partie en forme de manchon (5) pour recevoir la portion (6) excentrée de l'axe de pivotement (3) présente un contour circulaire aplati.

3. Charnière de porte selon la revendication 2, dans laquelle le plus grand diamètre du contour circulaire aplati de la portion (6) excentrée de l'axe de pivotement (3) correspond au plus petit diamètre intérieur du contour circulaire aplati du trou de réception (15), côté partie en forme de manchon.

4. Charnière de porte selon une des revendications 1 à 3, dans laquelle la portion (6) excentrée de l'axe de pivotement (3) présente des saillies (7) radiales et des évidements (8) radiaux, qui peuvent être amenés en prise avec des évidements (16) radiaux et des saillies (17) radiales du trou de réception (15), côté partie en forme de manchon (5).

5. Charnière de porte selon une des revendications 1 à 4, dans laquelle une clavette (10) avec une portion d'engrènement (11) est liée à la portion (6) excentrée de l'axe de pivotement (3), laquelle clavette est précontrainte en direction de sa position d'engrènement avec une portion d'engrènement (18) aménagée dans le trou de réception(15).

6. Charnière de porte selon la revendication 5, dans laquelle la portion d'engrènement (18) côté clavette est conformée en denture extérieure (11) et la portion d'engrènement côté trou de réception est conformée en denture intérieure (18)

7. Charnière de porte selon la revendication 5 ou 6, dans laquelle la clavette (10) est disposée à l'extrémité supérieure de la portion (6) excentrée de l'axe de pivotement et présente une empreinte en creux (13) qui, aux fins de tourner l'axe de pivotement (3), peut être amenée à l'encontre de la force de rappel de la clavette (10) dans une position alignée avec une empreinte en creux (9), aménagée à l'extrémité supérieure de la portion excentrée (6) de l'axe de pivotement (3).

8. Charnière selon la revendication 7, dans laquelle l'empreinte en creux (13) côté clavette présente des surfaces intérieures (14) inclinées, telles qu'un outil de rotation soit guidé par lesdites surfaces intérieures (14) inclinées, en prise avec l'empreinte en creux (9) de la portion excentrée (6) de l'axe de pivotement (3).

9. Charnière de porte selon une des revendications 1 à 8, dans laquelle la partie mobile (4) comprend une partie de fixation (19) côté vantail de porte pour la fixation de la partie mobile (4) au vantail de porte et une partie (20) côté charnière, qui peuvent être déplacées l'une par rapport à l'autre, de manière progressive, dans la direction horizontale du plan du vantail de porte, à l'aide d'un système de vis de réglage.
